# EUROPÄISCHE PATENTSCHRIFT

(11) **EP 3 640 196 B1**
(45) Veröffentlichungstag und Bekanntmachung des Hinweises auf die Patenterteilung: **10.11.2021**
(21) Anmeldenummer: 19199454.0
(22) Anmeldetag: 25.09.2019
(51) Int. Cl.: B66F 9/06, B66F 9/12, B66F 9/19

(54) **AUTONOMES, BODENGEBUNDENES FLURFÖRDERZEUG UND VERFAHREN ZUM BE- UND/ODER ENTLADEN EINER LADEEINHEIT MIT EINEM SOLCHEN FLURFÖRDERZEUG**
AUTONOMOUS, GROUND-BOUND INDUSTRIAL TRUCK AND AND METHOD FOR LOADING AND / OR UNLOADING A LOADING UNIT WITH SUCH AN INDUSTRIAL TRUCK
CHARIOT DE MANUTENTION AUTONOME FIXÉ AU SOL ET PROCÉDÉ DE CHARGEMENT ET DE DÉCHARGEMENT D'UNE UNITÉ DE CHARGEMENT À L'AIDE D'UN TEL CHARIOT DE MANUTENTION

(30) Priorität: 18.10.2018 DE 102018125916
(43) Veröffentlichungstag der Anmeldung: 22.04.2020
(73) Patentinhaber: Linde Material Handling GmbH, 63743 Aschaffenburg (DE)
(72) Erfinder: GROH, Jonas, 63743 Aschaffenburg (DE)
(74) Vertreter: Patentship Patentanwaltsgesellschaft mbH

(56) Entgegenhaltungen:
- WO-A1-2018/131007
- CN-A- 107 055 409
- CN-U- 204 873 728
- US-A- 2 468 055

## Beschreibung

Die Erfindung betrifft ein autonomes, bodengebundenes Flurförderzeug, welches ein Grundfahrzeug mit einem Fahrantrieb und einer Lastplattform umfasst, auf der eine Last positionierbar ist, wobei die Lastplattform mit einem ersten horizontal fördernden Lastfördermittel versehen ist, das dazu ausgebildet ist, die auf der Lastplattform abgelegte Last in horizontaler Richtung zu bewegen.

Außerdem betrifft die Erfindung ein Verfahren zum Be- oder Entladen einer Ladeeinheit, insbesondere einer Ladefläche eines Lastkraftwagens oder eines Güterzugwagons, mit einem autonomen, bodengebundenen Flurförderzeug.

Zum Transportieren von Lasten werden bei logistischen Prozessen, z.B. beim Be- und Entladen von Lastkraftwagen, in jüngster Zeit häufig fahrerlose Transportfahrzeuge verwendet. Unter fahrerlosen Transportfahrzeugen (FTF, englisch: Automated Guided Vehicle, AGV) versteht man bodengebundene Förderfahrzeuge mit eigenem Fahrantrieb, die automatisch gesteuert und berührungslos geführt werden. Die fahrerlosen Transportfahrzeuge werden mit den Lasten beladen oder nehmen die Lasten selbständig auf. Bei den Lasten handelt es sich meist um mit Waren beladene Paletten. Dabei können die Waren lose oder in Transportbehältnissen, z.B. Boxen, auf den Paletten abgelegt sein.

Wenn Paletten über kurze Strecken transportiert werden, z.B. von einer Rollenbahn in einen Lastkraftwagen, oder aus einem Lastkraftwagen in eine Wareneingangszone, dann muss ein klassisches Palettenfahrzeug, beispielsweise ein Niederhubwagen oder ein Hochhubwagen mit einer von zwei Gabelzinken gebildeten Lastgabel, pro Zyklus zweimal um 180° drehen und somit wenden. Der Zeitanteil des Fahrzeugdrehens ist bei manuell betriebenen Fahrzeugen schon relativ hoch. Bei automatisierten Fahrzeugen kann das Wendemanöver der größte Zeitanteil im Prozess sein.

Es sind zwei Fahrzeugtypen bekannt, die eine Palette auf der einen Seite aufnehmen und auf der anderen Seite wieder abgeben können.

Zum einen gibt es so genannte autonome Unterfahrfahrzeuge mit Fördertechnik. Dabei handelt es sich um automatisierte, flache Fahrzeuge mit einer Lastplattform, welche z.B. eine Rollenbahn als Lastfördermittel zum Verschieben der Last auf dem Fahrzeug mit sich führen. Somit kann eine Palette beispielsweise von einer stationären Rollenbahn auf einer Seite des Fahrzeugs aufgenommen und an einer anderen stationären Rollenbahn von der gegenüberliegenden Seite des Fahrzeugs wieder abgesetzt werden. Da sich die Lastplattform in einer festen Höhe auf dem Fahrzeug befindet, kann die Last nur an Bereitstellungspositionen abgesetzt werden, die höhengleich mit der Lastplattform sind. Von Nachteil ist hierbei, dass die aufgenommene Palette nicht auf dem Boden (z.B. in einem Lastkraftwagen) abgesetzt werden kann.

Zum anderen wurden auch schon selbstfahrende Gabelzinken mit angetriebenen Rädern vorgeschlagen. Solche selbstfahrenden Gabelzinken können unter eine auf einem Boden stehende Palette fahren, diese anheben und transportieren. Hierbei ist aber von Nachteil, dass die selbstfahrenden Gabelzinken prinzipbedingt niedriger als die Taschen einer Palette sein müssen, in die die selbstfahrende Gabelzinken einfahren. Dadurch können die angetriebenen Räder der selbstfahrende Gabelzinken auch nur sehr klein ausfallen. Somit sind derartige selbstfahrende Gabelzinken nicht in der Lage, über die Absätze einer typischen Laderampe zu fahren. Außerdem ist durch die komplette Positionierung der selbstfahrenden Gabelzinken innerhalb der Palette das Sichtfeld von an den selbstfahrenden Gabelzinken angebrachten Sensoren sehr eingeschränkt, wodurch eine freie Navigation, ohne Markierungen am Boden, kaum möglich ist.

Aus der CN 204 873 728 U ist ein bodengebundenes Flurförderzeug zur Handhabung von Papierprodukten bekannt, bei dem an einem Mast eine Gabelträgereinrichtung höhenverstellbar angeordnet ist. Die Gabelträgereinrichtung besteht aus einer breiteren Rollenbahn und einer schmäleren Rollenbahn, die an dem vorderen Ende der breiteren Rollenbahn fest angeordnet ist.

Die WO 2018/131007 A1 offenbart ein autonomes Flurförderzeug mit einem verschiebbaren Hubmast, an dem Lastgabeln mittels einer Scherenhubeinrichtung anhebbar und absenkbar angeordnet sind.

Die US 2 466 055 A offenbart ein Flurförderzeug, bei dem das Lastaufnahmemittel nebeneinander angeordnete Rollenbahnen und auf den Rollenbahnen laufende Förderbänder aufweist, wodurch eine Last mittels der Förderbänder aufgenommen und abgesetzt werden kann.

Der vorliegenden Erfindung liegt die Aufgabe zugrunde, ein Flurförderzeug der eingangs genannten Art sowie ein Verfahren zum Beladen einer Ladeeinheit mit dem Flurförderzeug so auszugestalten, dass einerseits auch Ladeeinheiten mit unebenem Zugang beladen werden können und andererseits die Last auch auf dem Boden abgesetzt und/oder vom Boden aufgenommen werden kann.

Diese Aufgabe wird beim Flurförderzeug erfindungsgemäß dadurch gelöst, dass an dem Grundfahrzeug mindestens ein höhenverstellbares Lastaufnahmemittel mit einem weiteren horizontal fördernden Lastfördermittel angebracht ist, wobei das Lastaufnahmemittel derart ausgebildet ist, dass im abgesenkten Zustand des Lastaufnahmemittels die mit dem Lastaufnahmemittel aufgenommene Last auf dem Boden aufsetzt, und im angehobenen Zustand des Lastaufnahmemittels das Lastfördermittel des Lastaufnahmemittels mit dem Lastfördermittel des Grundfahrzeugs eine gemeinsame Förderebene bildet, auf der die Last zwischen der Lastplattform des Grundfahrzeugs und dem Lastaufnahmemittel horizontal hin- und herbewegbar ist, wobei das Grundfahrzeug über eine elektronische Steuerungseinrichtung verfügt, die eine vollautomatische Steuerung des Fahrantriebs sowie des Lastaufnahmemittels und der Lastfördermittel ermöglicht.

Durch das zusätzlich zum Grundfahrzeug vorgesehene höhenverstellbare Lastaufnahmemittel mit horizontal förderndem Lastfördermittel wird erreicht, dass das Grundfahrzeug selbst höher bauen kann. Die Höhe des Grundfahrzeugs ist nicht mehr dadurch begrenzt, dass es die auf dem Boden stehende Last unterfahren können muss. Das Aufnehmen und/oder Absetzen der Last übernimmt nun das höhenverstellbare Lastaufnahmemittel. Dabei wird durch das horizontal fördernde Lastfördermittel ein Verschieben der Last vom Grundfahrzeug zum Lastaufnahmemittel bzw. vom Lastaufnahmemittel zum Grundfahrzeug ermöglicht. Aufgrund der möglichen größeren Höhe des Grundfahrzeugs können größere Räder, insbesondere größere Antriebsräder, am Grundfahrzeug verbaut werden, die das Befahren von unebenen Zugängen zur Ladeeinheit, z.B. von Laderampen mit Absätzen oder Fahrbahnkanten, erlauben. Trotz der Höhe des Grundfahrzeugs und somit der darauf angeordneten Lastplattform kann die Last aufgrund des Vorhandenseins des Lastaufnahmemittels vom Boden aufgenommen und/oder auf dem Boden abgesetzt werden.

Mit der Erfindung wird also insbesondere ein Flurförderzeug zur Verfügung gestellt, welches beispielsweise bei der Beladung von Lastkraftwagen nicht mehr wenden muss, aufgrund der großen angetriebenen Räder auch unebene Laderampen sowie Absätze und Fahrbahnkanten befahren kann und eine Palette vom Boden aufnehmen und/oder auf den Boden absetzen kann.

Dabei kombiniert das erfindungsgemäße Flurförderzeug die Vorteile eines autonomen Unterfahrfahrzeugs mit Fördertechnik, die darin bestehen, dass Absätze oder Fahrbahnkanten überfahren werden können, mit den Vorteilen eines Niederhubwagens und den Vorteilen von selbst fahrenden Gabelzinken, die darin bestehen, dass eine Last vom Boden aufgenommen bzw. auf den Boden abgesetzt werden kann.

Das erfindungsgemäße Flurförderzeug umfasst ein Grundfahrzeug, welches ähnlich wie ein klassisches autonomes Unterfahrfahrzeug aufgebaut sein kann. Wie bei autonomen Unterfahrfahrzeugen ist auf dem Grundfahrzeug ein Lastfördermittel installiert, um die Last, z.B. eine Palette, auf der Lastplattform des Grundfahrzeugs in einer Dimension, insbesondere in horizontaler Richtung, bewegen zu können.

Der Erfindung liegt nun die Überlegung zu Grunde, dieses Grundfahrzeug mit einem höhenverstellbaren Lastaufnahmemittel, insbesondere in Form eines Gabelzinkensystems mit Hub, zu kombinieren. Das Gabelzinkensystem mit Hub umfasst bevorzugt zwei in Fahrzeugquerrichtung voneinander beabstandet angeordnete Gabelzinken, die jeweils nur horizontale Abschnitte aufweisen, die derart ausgebildet sind, dass die beiden Gabelzinken in die beiden Taschen einer Palette eingeführt werden können. Die beiden Gabelzinken sind mittels einer entsprechenden Hubeinrichtung am Grundfahrzeug anhebbar und absenkbar angeordnet, um den Hub zu erzielen. Dadurch können Paletten mit dem erfindungsgemäßen Flurförderzeug auf dem Boden abgesetzt und/oder vom Boden aufgenommen werden. Teil der Überlegung ist auch, dass die Gabelzinken über keinen vertikalen Gabelzinkenrücken verfügen, um ein Durchschieben der Paletten vom Grundfahrzeug auf die Gabelzinken bzw. von den Gabelzinken auf das Grundfahrzeug zu ermöglichen. Darüber hinaus verfügen die Gabelzinken mit dem weiteren horizontal fördernden Lastfördermittel über eine eigene Fördertechnik, um die Palette vom Grundfahrzeug übernehmen zu können. Das erfindungsgemäße Flurförderzeug ermöglicht somit ein Beladen und/oder Entladen von Lastkraftwagen ohne Wenden.

Weiterhin liegt der Erfindung die Erkenntnis zu Grunde, dass durch dieses zusätzliche Gabelzinkensystem mit Hub das Grundfahrzeug selbst höher sein kann, wodurch größere Räder, insbesondere größere Antriebsräder, am Grundfahrzeug verbaut werden können. Durch die damit verbundene hohe Transportposition der Paletten hat das erfindungsgemäße Flurförderzeug eine gute Rundumsicht, die beispielsweise für Navigationssensoren und Personenschutzanlagen genutzt werden kann.

Die Lastfördermittel des Grundfahrzeugs und des Lastaufnahmemittels können auf verschiedene Weisen realisiert sein. In einer bevorzugten Ausgestaltung umfasst das Lastfördermittel mindestens eine Rollenbahn, bevorzugt eine angetriebene Rollenbahn.

Eine andere Ausgestaltung sieht vor, dass das Lastfördermittel mindestens ein Transportband umfasst, bevorzugt ein angetriebenes Transportband.

Zweckmäßigerweise sind die Lastplattform und das Lastaufnahmemittel für eine Aufnahme von Paletten als Last ausgebildet.

In einer besonders bevorzugten Ausführungsform weisen die Lastplattform und/oder das Lastaufnahmemittel jeweils eine Länge auf, die mindestens der Länge von einer Palette entspricht. Dadurch können mit dem erfindungsgemäßen Flurförderzeug mindestens zwei Paletten hintereinander aufgenommen werden. Eine Palette kann auf dem höhenverstellbaren Lastaufnahmemittel, z.B. auf den Gabelzinken, positioniert werden und eine weitere Palette auf der Lastplattform des Grundfahrzeugs. Beim Abladen der Paletten kann zunächst die auf dem Lastaufnahmemittel positionierte Palette auf den Boden abgesetzt werden. Danach kann das Fahrzeug soweit zurückfahren, dass sich das Lastaufnahmemittel außerhalb der Palette befindet. Nun kann die zweite, auf der Lastplattform des Grundfahrzeugs befindliche Palette auf das Lastaufnahmemittel gefördert und auf dem Boden abgesetzt werden. Sofern das erfindungsgemäße Flurförderzeug mindestens zwei Palettenlängen lang ist und somit mindestens zwei Paletten hintereinander transportieren kann, kann die Anzahl der Fahrzyklen zum Beladen bzw. Entladen eines Lastkraftwagens verringert werden.

Eine weitere vorteilhafte Ausgestaltung sieht vor, dass die Lastplattform und/oder das Lastaufnahmemittel jeweils eine Breite aufweisen, die der Breite von mindestens einer Palette entspricht. Sofern die Lastplattform und/oder das Lastaufnahmemittel jeweils eine Breite aufweisen, die der Breite von einer einzelnen Palette entspricht, ist das Flurförderzeug bevorzugt derart ausgeführt, dass es maximal die Breite einer einzelnen aufgenommene Palette hat. Dadurch können die aufgenommenen Paletten ohne Abstand an die Seitenwand auf einer Ladefläche des Lastkraftwagens abgesetzt werden. Üblicherweise sind die Ladeflächen von Lastkraftwagen so breit, dass zwei Paletten quer bzw. drei Paletten längs nebeneinander Platz finden. Sofern das erfindungsgemäße Flurförderzeug so breit ist, dass mindestens zwei bzw. drei Paletten nebeneinander transportieren werden können, können somit mindestens zwei bzw. drei Paletten nebeneinander gleichzeitig geladen, transportiert und auf den Boden abgeladen werden. Dadurch kann die Anzahl der Fahrzyklen zum Beladen bzw. Entladen eines Lastkraftwagens weiter verringert werden, da pro Fahrzyklus insgesamt vier bzw. sechs Paletten gehandhabt werden können. Sofern die Lastplattform und/oder das Lastaufnahmemittel jeweils eine Breite aufweisen, die der Breite von zwei Paletten bzw. drei Paletten entspricht, ist das Flurförderzeug bevorzugt derart ausgeführt, dass es maximal die Breite von zwei nebeneinander aufgenommenen Paletten bzw. von drei drei nebeneinander aufgenommenen Paletten hat. Dadurch können die aufgenommenen Paletten ohne Abstand an die Seitenwand auf einer Ladefläche des Lastkraftwagens abgesetzt werden.

In der Regel werden die Paletten heute schon über eine automatisierte stationäre Rollenbahn, beispielsweise an einer Laderampe, bereitgestellt. Von dieser stationären Rollenbahn können die Paletten bei Höhengleichheit von Rollenbahn und Lastfördermittel des Grundfahrzeugs direkt auf die Lastplattform des Grundfahrzeugs übergeben werden und mittels der Lastfördermittel auf das Lastaufnahmemittel weitergefördert werden. Nach dem Transport zur Bereitstellungsposition, beispielsweise im Laderaum eines Lastkraftwagens, kann die Palette mittels des höhenverstellbaren Lastaufnahmemittels auf dem Boden abgesetzt werden.

Um einen Boden-Boden-Transport von Paletten mit einem erfindungsgemäßen Flurförderzeug ohne Wenden durchführen zu können, ist gemäß einer Weiterentwicklung der Erfindung vorgesehen, dass an mindestens zwei gegenüberliegenden Seiten des Grundfahrzeugs jeweils mindestens ein höhenverstellbares Lastaufnahmemittel mit einem horizontal fördernden Lastfördermittel angebracht ist, so dass die Last von beiden Seiten vom Boden aufnehmbar und auf den Boden absetzbar ist. Auf diese Weise kann das erfindungsgemäße Flurförderzeug beidseitig die Last vom Boden sowohl aufnehmen als auch absetzen. Damit ist also eine Beladung eines Lastkraftwagens auch dann, ohne wenden zu müssen, möglich, wenn keine stationäre Rollenbahn an der Laderampe vorhanden ist.

Zur Reduzierung des Gesamtfahrzeuggewichts können am Lastaufnahmemittel Stützrollen vorgesehen sein, insbesondere anhebbare und absenkbare Stützrollen. Die Stützrollen können beispielsweise unter den Gabelzinken anhebbar und absenkbar angebracht sein, um die Gabelzinken auf dem Boden abzustützen. Die Stützrollen ermöglichen auch bei weit ausragenden Lastaufnahmemitteln die Aufnahme schwerer Lasten.

Um auch besonders unebene Zugänge zu Ladeeinheiten, z.B. Laderampen mit hohen Absätzen oder Fahrbahnkanten, bewältigen zu können, verfügt das Grundfahrzeug vorzugsweise über ein Fahrwerk mit Rädern, die einen Durchmesser von mindestens 10 cm aufweisen.

Von Vorteil ist es in diesem Zusammenhang auch, wenn das Grundfahrzeug eine Bodenfreiheit von mindestens 5 cm aufweist.

Gemäß einer vorteilhaften Weiterbildung der Erfindung weist das Grundfahrzeug ein höhenverstellbares, insbesondere ein anhebbares und absenkbares, Chassis auf. Dadurch kann einerseits die Bodenfreiheit des Grundfahrzeugs auf einfache Weise erhöht werden und anderseits eine verbesserte Rundumsicht für an dem Grundfahrzeug angeordnete Sensoren, beispielsweise Navigationssensoren und Personenschutzanlagen, erzielt werden.

Um einen autonomen Betrieb des Flurförderzeugs zu ermöglichen verfügt das Grundfahrzeug zweckmäßigerweise über mindestens einen Sensor zur Umgebungsüberwachung. Dabei kann der Sensor als Laserscanner oder als Kamera ausgebildet sein. Auch mehrere Sensoren mit unterschiedlichen Sensortechniken können an verschiedenen Stellen des Grundfahrzeugs angebracht sein. Dabei ermöglicht die Höhe des Grundfahrzeugs den Sensoren einen guten Überblick über die Umgebung. Mit den Sensoren kann eine freie Navigation des Flurförderzeugs ohne Markierungen am Boden erzielt werden. Die Sensoren können weiterhin Bestandteil einer Personenschutzanlage des erfindungsgemäßen Flurförderzeugs sein.

Das Grundfahrzeug verfügt über eine elektronische Steuerungseinrichtung, die eine vollautomatische Steuerung des Fahrantriebs sowie des Lastaufnahmemittels und der Lastfördermittel ermöglicht.

Beispielsweise kann das Grundfahrzeug zur Umgebungserkennung einen 2D- oder 3D-Laserscanner, eine Mono- oder Stereokamera, oder eine 3D ToF (time of light) - Kamera, sowie mindestens eine Datenverarbeitungseinheit zur Auswertung der Sensordaten aufweisen. Je nach Fähigkeit des Flurförderzeugs werden die Sensordaten für Aufgaben in der Lokalisation, Navigation, Lasthandhabung und gegebenenfalls zur sonstigen Interaktion mit der Umgebung genutzt.

Die Erfindung betrifft ferner ein Verfahren zum Be- und/oder Entladen einer Ladeeinheit, insbesondere einer Ladefläche eines Lastkraftwagens oder eines Güterzugwagons, mit einem autonomen, bodengebundenen Flurförderzeug nach der beschriebenen Art.

Bei dem Verfahren wird die gestellte Aufgabe dadurch gelöst, dass nacheinander die folgenden Schritte durchgeführt werden, wobei
a) das Flurförderzeug (20) zu einer Aufnahmeposition (A) gefahren wird,
b) eine erste Last (8) auf die Lastplattform (26) des Grundfahrzeugs (21) aufgeladen wird und mittels der Lastfördermittel (22, 24) von der Lastplattform (26) auf das angehobene Lastaufnahmemittel (23) weitergefördert wird,
c) eine zweite Last (9) auf die Lastplattform (26) des Grundfahrzeugs (21) aufgeladen wird,
d) das Flurförderzeug (20) zu einer Bereitstellungsposition (B) gefahren wird,
e) das Lastaufnahmemittel (23) soweit abgesenkt wird, dass die auf dem Lastaufnahmemittel (23) befindliche erste Last (8) auf dem Boden aufsetzt,
f) das Flurförderzeug (20) soweit zurückgefahren wird, dass die erste Last (8) freisteht,
g) das Lastaufnahmemittel (23) angehoben wird,
h) die zweite Last (9) mittels der Lastfördermittel (22, 24) von der Lastplattform (26) auf das angehobene Lastaufnahmemittel (23) weitergefördert wird,
i) das Lastaufnahmemittel (23) soweit abgesenkt wird, dass die die auf dem Lastaufnahmemittel (23) befindliche zweite Last (9) auf dem Boden aufsetzt,
j) das Flurförderzeug (20) wieder zur Aufnahmeposition (A) gefahren wird,
k) die Schritte b) bis j) solange wiederholt werden, bis alle zu ladenden Lasten geladen sind.

Vorzugsweise werden die Lasten an in Fahrtrichtung gegenüberliegenden Seiten des Flurförderzeugs aufgenommen und abgesetzt, wobei das erfindungsgemäße Flurförderzeug ohne Wendevorgang zwischen der Aufnahmeposition und der Bereitstellungsposition hin- und hergefahren wird. Die Lasten werden dabei also an einer Aufnahmeposition von einer Seite des Grundfahrzeugs aufgenommen. Anschließend wird das Flurförderzeug zur Bereitstellungsposition gefahren. Dort werden die Lasten mittels des höhenverstellbaren Lastaufnahmemittels auf der gegenüberliegenden Seite des Grundfahrzeugs durch Absenken des Lastaufnahmemittels auf dem Boden abgesetzt. Die Lasten können hierbei mittels der Lastfördermittel von der Lastplattform des Grundfahrzeugs auf das Lastaufnahmemittel weitergefördert werden. Die Lasten werden somit von einer Seite des Grundfahrzeugs zur gegenüberliegenden Seite durchgereicht, wodurch ein Wenden des Flurförderzeugs, beispielsweise beim Beladen oder Entladen eines Lastkraftwagens, entfallen kann.

Häufig ist an einem Ladedock bzw. einer Laderampe bereits eine erhöhte Aufnahmeposition vorhanden. In diesem Fall können die zu ladenden Lasten von einer zur Lastplattform des Grundfahrzeugs höhengleichen Aufnahmeposition, insbesondere einer stationären Rollenbahn oder einem stationären Transportband, aufgenommen werden.

Um auch einen Boden-Boden-Transport der Lasten zu ermöglichen, wird vorzugsweise ein Flurförderzeug verwendet, bei dem an in Fahrtrichtung gegenüberliegenden Seiten des Grundfahrzeugs jeweils mindestens ein höhenverstellbares Lastaufnahmemittel mit einem horizontal fördernden Lastfördermittel angebracht ist. Dadurch können die zu ladenden Lasten durch Absenken eines der beiden Lastaufnahmemittels an einer Aufnahmeposition vom Boden aufgenommen werden. Das Flurförderzeug wird anschließend zu einer Bereitstellungsposition gefahren. Dort werden die Last mittels des gegenüberliegenden Lastaufnahmemittels durch Absenken dieses Lastaufnahmemittels auf dem Boden abgesetzt.

Die Erfindung weist eine ganze Reihe von Vorteilen auf:
Das erfindungsgemäße Flurförderzeug muss beim Be- und Entladen einer Ladeeinheit, z.B. eines Lastkraftwagens oder eines Güterzugwagons, nicht mehr wenden. Dadurch wird die Zeit zum Be- und Entladen deutlich verkürzt. Somit können mehr Ladeeinheiten an einem Ladedock bzw. einer Laderampe beladen werden und es werden weniger Flurförderzeug für die gleiche Umschlagleistung benötigt.

Durch die großen Antriebsräder kann das erfindungsgemäße Flurförderzeug an heute üblichen Ladedocks bzw. Laderampen mit Fahrbahnabsätzen und Fahrbahnkanten verwendet werden.

Aufgrund der hohen Position der Last auf dem erfindungsgemäßen Flurförderzeug hat das erfindungsgemäße Flurförderzeug einen 360°- Rundumblick für Navigations- und Personenschutzsysteme. Dadurch kann das erfindungsgemäße Flurförderzeug relativ schnell und präzise fahren und es werden zur Navigation keine Markierungen auf dem Boden benötigt.

Weitere Vorteile und Einzelheiten der Erfindung werden anhand der in den schematischen Figuren dargestellten Ausführungsbeispiele näher erläutert. Hierbei zeigen
- Figur 1: eine Prinzipskizze des Ladevorgangs beim Beladen eines Lastkraftwagens nach dem Stand der Technik,
- Figur 2: eine schematische Darstellung des Fahrzeugaufbaus des erfindungsgemäßen Flurförderzeugs,
- Figur 3: eine Prinzipskizze einer ersten Phase des erfindungsgemäßen Ladevorgangs, die die Aufnahme der Paletten und den Transport zum Lastkraftwagen umfasst,
- Figur 4: eine Prinzipskizze einer zweiten Phase des erfindungsgemäßen Ladevorgangs, die das Absetzen der ersten Palette umfasst,
- Figur 5: eine Prinzipskizze einer dritten Phase des erfindungsgemäßen Ladevorgangs, die das Absetzen der zweiten Palette umfasst und
- Figur 6: eine schematische Darstellung einer Variante des Fahrzeugaufbaus des erfindungsgemäßen Flurförderzeugs mit Stützrollen.

In den Figuren sind jeweils dieselben Merkmale mit denselben Bezugsziffern bezeichnet.

In der Figur 1 ist das Beladen eines Lastkraftwagens 1 mit einem herkömmlichen, beispielsweise als Niederhubwagen oder Hochhubwagen 2 ausgebildeten, Flurförderzeug 2 an einem Ladedock dargestellt. Die zu ladende Last 3 umfasst Paletten 8, 9, die auf einer stationären Rollenbahn 4 bereitgestellt werden. Beim Ladevorgang nimmt das Flurförderzeug 2 die Palette 8 von der Rollenbahn 4 mit seinen Gabelzinken 5 auf, fährt zurück (Pfeil P1), wendet um 180° (Pfeile P2) und fährt über die Laderampe 6 auf die Ladefläche 7 des Lastkraftwagens 1 (Pfeil P3). Dort setzt das Flurförderzeug 2 die Palette 8 durch Absenken der Gabelzinken 5 auf dem Boden ab. Danach fährt das Flurförderzeug 2 rückwärts aus dem Lastkraftwagen 1 heraus (Pfeil P4), wendet wieder um 180° (Pfeil P5) und fährt vorwärts zur nächsten, an der Rollenbahn 4 bereitgestellten Palette 9, um diese mit den Gabelzinken 5 von der Rollenbahn 4 aufzunehmen (Pfeil P6).

Im unteren Teil der Figur 1 ist der von den Pfeilen P1 bis P6 gebildete Fahrweg des Flurförderzeugs 2 in der Draufsicht veranschaulicht. Hieraus wird deutlich, dass das Flurförderzeug 2 pro Ladezyklus zweimal um 180° wenden muss (Pfeile P2 und P5).

Die Figur 2 zeigt eine schematische Darstellung des Fahrzeugaufbaus des erfindungsgemäßen autonomen, fahrerlosen Flurförderzeugs 20. Das Flurförderzeug 20 umfasst ein Grundfahrzeug 21 mit einer Lastplattform 26, die mit einer beispielsweise als Rollenbahn 22 ausgebildetes Lastfördermittel 22 versehen ist. Mittels dem Lastfördermittel 22 kann eine auf der Lastplattform 26 abgelegte Palette in horizontaler Richtung bewegt werden. Das Grundfahrzeug 21 umfasst weiterhin ein Antriebssystem umfassend einen Fahrantrieb und mehrere Räder 25, von denen mindestens eines als Antriebsrad ausgebildet ist und mit denen sich das Grundfahrzeug 21 auf dem Boden abstützt. Am Grundfahrzeug 21 ist ein höhenverstellbares Lastaufnahmemittel 23 in Form eines Gabelzinkensystems mit Hub H angebracht. Das Gabelzinkensystem mit Hub umfasst bevorzugt zwei in Fahrzeugquerrichtung voneinander beabstandet angeordnete Gabelzinken, die jeweils nur horizontale Abschnitte aufweisen, die derart ausgebildet sind, dass die beiden Gabelzinken in die beiden Taschen einer Palette eingeführt werden können. Die beiden Gabelzinken sind mittels einer entsprechenden Hubeinrichtung 35 am Grundfahrzeug 21 anhebbar und absenkbar angeordnet, um den Hub H zu erzielen.

Das Lastaufnahmemittel 23 verfügt über ein eigenes, beispielsweise als Rollenbahn 24 ausgebildetes Lastfördermittel 24, mit dem die Palette in Zusammenwirken mit dem Lastfördermittel 22 zwischen dem Grundfahrzeug 21 und dem Lastaufnahmemittel 23 hin- und herbewegt werden kann.

Die Lastfördermittel 22, 24 sind bevorzugt derart ausgeführt, dass diese in die beiden Taschen einer Palette eintauchen können. Die Paletten werden bevorzugt längs mit den Lastfördermitteln 22, 24 aufgenommen. Bei den Paletten handelt es sich vorzugsweise um Europaletten.

Zum Abladen einer auf der Lastplattform 26 des Grundfahrzeugs 21 abgelegten Palette wird diese mittels der Lastfördermittel 22, 24 zunächst auf das angehobene Lastaufnahmemittel 23 gefördert und danach durch Absenken des Lastaufnahmemittels 23 auf dem Boden abgesetzt. Mit dem Lastaufnahmemittel 23 kann zudem zum Aufladen einer Palette in die Taschen einer auf dem Boden stehenden Palette eingefahren werden und diese angehoben werden. Bei angehobenem Lastaufnahmemittel 23 kann mit den Lastfördermitteln 22, 24 die Palette anschließend von dem Lastaufnahmemittel 23 auf die Lastplattform 26 des Grundfahrzeugs 21 gefördert werden.

Da das Grundfahrzeug 21 selbst eine auf dem Boden stehende Palette nicht unterfahren muss, kann es vergleichsweise hoch bauen und große Antriebsräder 25 aufweisen, die eine ausreichende Bodenfreiheit ermöglichen, um auch Laderampen 6 mit Absätzen befahren zu können.

In der Figur 3 ist eine erste Phase des Ladevorgangs eines Lastkraftwagens 1 an einem Ladedock mit einer Laderampe 6 mit dem erfindungsgemäßen Flurförderzeug 20 veranschaulicht. Die obere Abbildung der Figur 3 zeigt, wie das Flurförderzeug 20 an eine Aufnahmeposition A einer stationären Rollenbahn 4 heranfährt, um zwei Paletten 8, 9 aufzunehmen. Das Lastaufnahmemittel 23 ist angehoben. Die Paletten 8, 9 können niveaugleich von der stationären Rollenbahn 4 auf die Lastplattform 26 und auf das Lastaufnahmemittel 23 bewegt werden. Die Aufnahme der Paletten 8, 9 an der Aufnahmeposition A läuft hierbei derart ab, dass zuerst die erste Palette 8 auf die Lastplattform 26 des Grundfahrzeugs 21 aufgeladen wird und mittels der Lastfördermittel 22, 24 von der Lastplattform 26 auf das angehobene Lastaufnahmemittel 23 weitergefördert wird, und anschließend die zweite Palette 9 auf die Lastplattform 26 des Grundfahrzeugs 21 aufgeladen wird.

In der unteren Abbildung der Figur 3 ist das Flurförderzeug 20 im beladenen Zustand gezeigt. Die erste Palette 8 ist auf dem Lastaufnahmemittel 23 abgelegt, während die zweite Palette 9 auf dem Grundfahrzeug 21 positioniert ist. Das Flurförderzeug 20 fährt, bevorzugt mit angehobenem Lastaufnahmemittel 23 über die Laderampe 6 auf die Ladefläche 7 des Lastkraftwagens 1, um die Paletten 8, 9 an einer Bereitstellungsposition B abzulegen (Pfeil P10).

Die Figur 4 zeigt eine zweite Phase des Ladevorgangs. In der oberen Abbildung der Figur 4 ist dargestellt, wie das Flurförderzeug 20 auf der Ladefläche 7 des Lastkraftwagens 1 an der Bereitstellungsposition B angekommen ist. Durch Absenken des Lastaufnahmemittels 23 kann die auf dem Lastaufnahmemittel 23 befindliche erste Palette 8 auf die Ladefläche 7 und somit den Boden abgesenkt werden. In der unteren Abbildung der Figur 4 ist die Palette 8 bereits auf der Ladefläche 7 des Lastkraftwagens 1 abgelegt. Hierzu wurde das Lastaufnahmemittel 23 abgesenkt, so dass die Palette 8 auf dem Boden aufsetzt. Anschließend wurde das Lastaufnahmemittel 23 durch Zurückfahren des Flurförderzeugs 20 um eine Palettenlänge aus der Palette 8 herausgezogen.

In der Figur 5 ist eine dritte Phase des Ladevorgangs dargestellt. In der oberen Abbildung der Figur 5 ist gezeigt, wie nach dem anschließenden Anheben des Lastaufnahmemittels 23 die auf dem Grundfahrzeug 21 befindliche zweite Palette 9 mittels der Lastfördermittel 22 und 24 vom Grundfahrzeug 21 niveaugleich auf das Lastaufnahmemittel 23 gefördert wird. In der unteren Abbildung der Figur 5 ist das Lastaufnahmemittel 23 wieder abgesenkt. Dabei setzt die auf dem Lastaufnahmemittel 23 befindliche zweite Palette 9 auf der Ladefläche 7 und somit dem Boden auf, so dass die zweite Palette 9 hinter der ersten Palette 8 auf der Ladefläche 7 des Lastkraftwagens 1 zu liegen kommt. Anschließend kann das Lastaufnahmemittel 23 durch Zurückfahren des Flurförderzeugs 20 aus der Palette 9 herausgezogen und wieder angehoben werden. Das Flurförderzeug 20 kann wieder aus dem Lastkraftwagen 1 herausfahren und zur Rollenbahn 4 zurückfahren (Pfeil P11 in der Figur 3), um die nächsten beiden Paletten 18, 19 aufzunehmen.

Unter der oberen Abbildung der Figur 3 ist hierbei der aus den Pfeilen P10, P11 bestehende Fahrweg des erfindungsgemäßen Flurförderzeugs 20 dargestellt, wobei erkennbar ist, dass das Beladen des Lastkraftwagens 1 ohne Wendevorgänge des Flurförderzeugs 1 ermöglicht wird.

Die Figur 6 zeigt eine Variante des erfindungsgemäßen Flurförderzeugs 20, das über zwei höhenverstellbare Lastaufnahmemittel 23a und 23b mit entsprechenden nicht näher dargestellten Lastfördermitteln verfügt, die an der Frontseite und an der gegenüberliegenden Heckseite des Grundfahrzeugs 21 angeordnet sind. Mit dieser Ausgestaltung wird ein Boden-Boden-Transport von Paletten ermöglicht. Die Palette 8 kann beispielsweise an einer Aufnahmeposition A von dem abgesenkten Lastaufnahmemittel 23a vom Boden aufgenommen werden, nach Anheben des Lastaufnahmemittels 23a auf die Lastplattform 26 des Grundfahrzeugs 21 gefördert werden, zu einer Bereitstellungsposition B transportiert werden, auf das Lastaufnahmemittel 23b gefördert werden und durch Absenken des Lastaufnahmemittels 23b auf dem Boden abgesetzt werden. Die verschiedenen Phasen des Ladevorgangs sind in den übereinander angeordneten Abbildungen auf der linken Seite der Figur 6 veranschaulicht.

Das Flurförderzeug 20 der Figur 6 weist zudem höhenverstellbare Stützrollen 27 an den Lastaufnahmemittel 23a und 23b und somit anhebbare und absenkbare Stützrollen 27 auf, mit denen sich die die Lastaufnahmemittel 23a und 23b auf dem Boden abstützen können. Auf diese Weise können auch schwere Lasten aufgenommen werden. Es versteht sich, dass auch bei dem Ausführungsbeispiel der Figuren 2 bis 5 mindestens eine anhebbare und absenkbare Stützrollen an dem Lastaufnahmemittel 23 angeordnet werden kann, um das Lastaufnahmemittel 23 mit einer aufgenommenen Last auf dem Boden abstützen zu können.

Die Abbildung auf der rechten Seite der Figur 6 zeigt noch eine weitere Ausgestaltung des erfindungsgemäßen Flurförderzeugs 20, bei der das Grundfahrzeug 21 über einen Hubmechanismus HM verfügt, mit dem das Chassis des Grundfahrzeugs 21 angehoben und abgesenkt werden kann, um eine Höhenverstellung des gesamten Grundfahrzeugs 21 zu ermöglichen. Dadurch wird eine weitere Verbesserung der Bodenfreiheit des Flurförderzeugs 20 erreicht, so dass auch besonders unebene Fahrbahnen befahren werden können. Weiterhin ermöglicht das Anheben des Chassis eine verbesserte Sicht für an dem Chassis angebrachte Sensoren 30 eines Navigationssystems oder einer Personenschutzanlage. Es versteht sich, dass auch bei dem Ausführungsbeispiel der Figuren 2 bis 5 das Chassis des Grundfahrzeugs 21 mittels des Hubmechanismus HM angehoben und abgesenkt werden kann.

Die Erfindung ist nicht auf die dargestellten Ausführungsbeispiele beschränkt.

Das erfindungsgemäße Flurförderzeug 20 kann auch mehr als zwei Plattenlängen lang sein, um beispielsweise drei oder vier Paletten auf der Lastplattform 26 und auf dem Lastaufnahmemittel 23 hintereinander transportieren zu können. Dadurch kann die Anzahl der benötigten Fahrzyklen für das Beladen eines Lastkraftwagens 1 verringert werden.

Das erfindungsgemäße Flurförderzeug 20 kann auch mehr als eine Plattenbreite breit sein, um beispielsweise jeweils zwei oder drei Paletten auf der Lastplattform 26 und auf dem Lastaufnahmemittel 23 nebeneinander transportieren zu können. Dadurch kann die Anzahl der benötigten Fahrzyklen für das Beladen eines Lastkraftwagens 1 weiter verringert werden.

Es versteht sich, dass mit dem erfindungsgemäßen Flurförderzeug 20 auch ein Entladen eines Lastkraftwagens 1 möglich ist.

Zudem kann das erfindungsgemäße Flurförderzeug 20 auch für andere Ladetätigkeiten eingesetzt werden, beispielswiese das Be- und Entladen von stationären Förderanlagen oder das Be- und Entladen von Routenzügen.

## Patentansprüche

1. Autonomes, bodengebundenes Flurförderzeug (20), welches ein Grundfahrzeug (21) mit einem Fahrantrieb und einer Lastplattform (26) umfasst, auf der eine Last (8, 9) positionierbar ist, wobei die Lastplattform (26) mit einem ersten horizontal fördernden Lastfördermittel (22) versehen ist, das dazu ausgebildet ist, die auf der Lastplattform (26) abgelegte Last (8, 9) in horizontaler Richtung zu bewegen, **dadurch gekennzeichnet, dass** an dem Grundfahrzeug (21) mindestens ein höhenverstellbares Lastaufnahmemittel (23) mit einem weiteren horizontal fördernden Lastfördermittel (24) angebracht ist, wobei das Lastaufnahmemittel (23) derart ausgebildet ist, dass im abgesenkten Zustand des Lastaufnahmemittels (23) die mit dem Lastaufnahmemittel (23) aufgenommene Last (8, 9) auf dem Boden aufsetzt, und im angehobenen Zustand des Lastaufnahmemittels (23) das Lastfördermittel (24) des Lastaufnahmemittels (23) mit dem Lastfördermittel (22) des Grundfahrzeugs (21) eine gemeinsame Förderebene bildet, auf der die Last (8, 9) zwischen der Lastplattform (26) des Grundfahrzeugs (21) und dem Lastaufnahmemittel (23) horizontal hin- und herbewegbar ist, wobei das Grundfahrzeug (21) über eine elektronische Steuerungseinrichtung verfügt, die eine vollautomatische Steuerung des Fahrantriebs sowie des Lastaufnahmemittels (23) und der Lastfördermittel (22, 24) ermöglicht.

2. Flurförderzeug nach Anspruch 1, **dadurch gekennzeichnet, dass** das höhenverstellbare Lastaufnahmemittel (23) als Gabelzinkensystem mit Hub ausgebildet ist, das zwei Gabelzinken umfasst, die jeweils nur horizontale Abschnitte aufweisen.

3. Flurförderzeug nach Anspruch 1 oder 2, **dadurch gekennzeichnet, dass** das Lastfördermittel (22, 24) mindestens eine Rollenbahn umfasst.

4. Flurförderzeug nach Anspruch 1 oder 2, **dadurch gekennzeichnet, dass** das Lastfördermittel (22, 24) mindestens ein Transportband umfasst.

5. Flurförderzeug nach einem der Ansprüche 1 bis 4, **dadurch gekennzeichnet, dass** die Lastplattform (26) und das Lastaufnahmemittel (23) für eine Aufnahme von Paletten (8, 9) als Last (8, 9) ausgebildet sind.

6. Flurförderzeug nach Anspruch 5, **dadurch gekennzeichnet, dass** die Lastplattform (26) und/oder das Lastaufnahmemittel (23) jeweils eine Länge aufweisen, die mindestens der Länge von einer Palette (8, 9) entspricht.

7. Flurförderzeug nach Anspruch 5 oder 6, **dadurch gekennzeichnet, dass** die Lastplattform (26) und/oder das Lastaufnahmemittel (23) jeweils eine Breite aufweisen, die der Breite von mindestens einer Palette (8, 9) entspricht.

8. Flurförderzeug nach einem der Ansprüche 1 bis 7, **dadurch gekennzeichnet, dass** an mindestens zwei gegenüberliegenden Seiten des Grundfahrzeugs (21) jeweils mindestens ein höhenverstellbares Lastaufnahmemittel (23a, 23b) mit einem horizontal fördernden Lastfördermittel (24) angebracht ist, so dass die Last (8, 9) von beiden Seiten vom Boden aufnehmbar und auf den Boden absetzbar ist.

9. Flurförderzeug nach einem der Ansprüche 1 bis 8, **dadurch gekennzeichnet, dass** am Lastaufnahmemittel (23) Stützrollen (27) vorgesehen sind, insbesondere anhebbare und absenkbare Stützrollen (27).

10. Flurförderzeug nach einem der Ansprüche 1 bis 9, **dadurch gekennzeichnet, dass** das Grundfahrzeug (21) über ein Fahrwerk mit Rädern (25) verfügt, die einen Durchmesser von mindestens 10 cm aufweisen.

11. Flurförderzeug nach einem der Ansprüche 1 bis 10, **dadurch gekennzeichnet, dass** das Grundfahrzeug (21) ein höhenverstellbares Chassis aufweist.

12. Flurförderzeug nach einem der Ansprüche 1 bis 11, **dadurch gekennzeichnet, dass** das Grundfahrzeug (21) über mindestens einen Sensor (30) zur Umgebungsüberwachung verfügt.

13. Flurförderzeug nach Anspruch 12, **dadurch gekennzeichnet, dass** der Sensor als Laserscanner ausgebildet ist.

14. Flurförderzeug nach Anspruch 12, **dadurch gekennzeichnet, dass** der Sensor als Kamera ausgebildet ist.

15. Verfahren zum Be- und/oder Entladen einer Ladeeinheit, insbesondere einer Ladefläche (7) eines Lastkraftwagens (1) oder eines Güterzugwagons, mit einem autonomen, bodengebundenen Flurförderzeug (20) nach einem der Ansprüche 1 bis 14 **dadurch gekennzeichnet, dass**
a) das Flurförderzeug (20) zu einer Aufnahmeposition (A) gefahren wird,
b) eine erste Last (8) auf die Lastplattform (26) des Grundfahrzeugs (21) aufgeladen wird und mittels der Lastfördermittel (22, 24) von der Lastplattform (26) auf das angehobene Lastaufnahmemittel (23) weitergefördert wird,
c) eine zweite Last (9) auf die Lastplattform (26) des Grundfahrzeugs (21) aufgeladen wird,
d) das Flurförderzeug (20) zu einer Bereitstellungsposition (B) gefahren wird,
e) das Lastaufnahmemittel (23) soweit abgesenkt wird, dass die auf dem Lastaufnahmemittel (23) befindliche erste Last (8) auf dem Boden aufsetzt,
f) das Flurförderzeug (20) soweit zurückgefahren wird, dass die erste Last (8) freisteht,
g) das Lastaufnahmemittel (23) angehoben wird,
h) die zweite Last (9) mittels der Lastfördermittel (22, 24) von der Lastplattform (26) auf das angehobene Lastaufnahmemittel (23) weitergefördert wird,
i) das Lastaufnahmemittel (23) soweit abgesenkt wird, dass die die auf dem Lastaufnahmemittel (23) befindliche zweite Last (9) auf dem Boden aufsetzt,
j) das Flurförderzeug (20) wieder zur Aufnahmeposition (A) gefahren wird,
k) die Schritte b) bis j) solange wiederholt werden, bis alle zu ladenden Lasten (8, 9) geladen sind.

16. Verfahren nach Anspruch 15, **dadurch gekennzeichnet, dass** die Lasten (8, 9) an in Fahrtrichtung gegenüberliegenden Seiten des Flurförderzeugs (20) aufgenommen und abgesetzt werden, wobei das Flurförderzeug (20) ohne Wendevorgang zwischen der Aufnahmeposition (A) und der Bereitstellungsposition (B) hin- und hergefahren wird.

17. Verfahren nach Anspruch 15 oder 16, **dadurch gekennzeichnet, dass** die zu ladenden Lasten (8, 9) von einer zur Lastplattform (26) des Grundfahrzeugs (21) höhengleichen Aufnahmeposition (A), insbesondere einer Rollenbahn (4) oder einem Transportband, aufgenommen wird.

18. Verfahren nach Anspruch 15 oder 16, **dadurch gekennzeichnet, dass** ein Flurförderzeug (20) verwendet wird, bei dem an in Fahrtrichtung gegenüberliegenden Seiten des Grundfahrzeugs (21) jeweils mindestens ein höhenverstellbares Lastaufnahmemittel (23a, 23b) mit einem horizontal fördernden Lastfördermittel (24) angebracht ist, und die zu ladenden Lasten (8, 9) durch Absenken des Lastaufnahmemittels (23a) an einer Aufnahmeposition (A) vom Boden aufgenommen werden und an der Bereitstellungsposition (B) die Lasten (8, 9) durch Absenken des gegenüberliegenden Lastaufnahmemittels (23b) auf dem Boden abgesetzt werden, wobei mittels der Lastfördermittel (22, 24) die Lasten von dem Lastaufnahmemittel (23a) auf das gegenüberliegende Lastaufnahmemittel (23b) weitergefördert werden.

## Claims

1. Autonomous, ground-based industrial truck (20) which comprises a basic vehicle (21) with a propulsion drive and a load platform (26), on which a load (8, 9) can be positioned, wherein the load platform (26) is provided with a first horizontally conveying load conveying means (22) which is configured to move the load (8, 9) which is deposited on the load platform (26) in the horizontal direction, **characterized in that** at least one adjustable-height load receiving means (23) with a further horizontally conveying load conveying means (24) is attached to the basic vehicle (21), wherein the load receiving means (23) is configured in such a way that, in the lowered state of the load receiving means (23), the load (8, 9) which is received on the load receiving means (23) sits on the ground and, in the raised state of the load receiving means (23), the load conveying means (24) of the load receiving means (23) forms a common conveying plane with the load conveying means (22) of the basic vehicle (21), on which common conveying plane the load (8, 9) can be moved to and fro horizontally between the load platform (26) of the basic vehicle (21) and the load receiving means (23), wherein the basic vehicle (21) has an electronic control device which makes fully automatic control of the propulsion drive and of the load receiving means (23) and of the load conveying means (22, 24) possible.

2. Industrial truck according to Claim 1, **characterized in that** the adjustable-height load receiving means (23) is configured as a fork arm system with a lift, which fork arms system comprises two fork arms which in each case have only horizontal sections.

3. Industrial truck according to Claim 1 or 2, **characterized in that** the load conveying means (22, 24) comprises at least one roller track.

4. Industrial truck according to Claim 1 or 2, **characterized in that** the load conveying means (22, 24) comprises at least one transport belt.

5. Industrial truck according to one of Claims 1 to 4, **characterized in that** the load platform (26) and the load receiving means (23) are configured for receiving pallets (8, 9) as load (8, 9).

6. Industrial truck according to Claim 5, **characterized in that** the load platform (26) and/or the load receiving means (23) in each case have/has a length which corresponds at least to the length of one pallets (8, 9).

7. Industrial truck according to Claim 5 or 6, **characterized in that** the load platform (26) and/or the load receiving means (23) in each case have/has a width which corresponds to the width of at least one pallet (8, 9) .

8. Industrial truck according to one of Claims 1 to 7, **characterized in that** in each case at least one adjustable-height load receiving means (23a, 23b) with a horizontally conveying load conveying means (24) is attached on at least two opposite sides of the basic vehicle (21), with the result that the load (8, 9) can be received from the ground and can be deposited onto the ground by both sides.

9. Industrial truck according to one of Claims 1 to 8, **characterized in that** supporting rollers (27), in particular supporting rollers (27) which can be raised and lowered, are provided on the load receiving means (23) .

10. Industrial truck according to one of Claims 1 to 9, **characterized in that** the basic vehicle (21) has a running gear with wheels (25) which have a diameter of at least 10 cm.

11. Industrial truck according to one of Claims 1 to 10, **characterized in that** the basic vehicle (21) has an adjustable-height chassis.

12. Industrial truck according to one of Claims 1 to 11, **characterized in that** the basic vehicle (21) has at least one sensor (30) for monitoring the surrounding area.

13. Industrial truck according to Claim 12, **characterized in that** the sensor is configured as a laser scanner.

14. Industrial truck according to Claim 12, **characterized in that** the sensor is configured as a camera.

15. Method for loading and/or unloading a loading unit, in particular a loading bed (7) of a lorry (1) or a freight car, with an autonomous, ground-based industrial truck (20) according to one of Claims 1 to 14, **characterized in that**
a) the industrial truck (20) is moved to a receiving position (A),
b) a first load (8) is loaded onto the load platform (26) of the basic vehicle (21), and is conveyed further by means of the load conveying means (22, 24) from the load platform (26) to the raised load receiving means (23),
c) a second load (9) is loaded onto the load platform (26) of the basic vehicle (21),
d) the industrial truck (20) is moved to a delivery position (B),
e) the load receiving means (23) is lowered to such an extent that the first load (8) which is situated on the load receiving means (23) is placed on the ground,
f) the industrial truck (20) is moved back to such an extent that the first load (8) is freestanding,
g) the load receiving means (23) is raised,
h) the second load (9) is conveyed further by means of the load conveying means (22, 24) from the load platform (26) onto the raised load receiving means (23),
i) the load receiving means (23) is lowered to such an extent that the second load (9) which is situated on the load receiving means (23) is placed on the ground,
j) the industrial truck (20) is moved again to the receiving position (A),
k) steps b) to j) are repeated until all the loads (8, 9) to be loaded are loaded.

16. Method according to Claim 15, **characterized in that** the loads (8, 9) are received and deposited on opposite sides (in the driving direction) of the industrial truck (20), the industrial truck (20) being moved to and fro between the receiving position (A) and the delivery position (B) without a turning operation.

17. Method according to Claim 15 or 16, **characterized in that** the loads (8, 9) to be loaded are received from a receiving position (A) at the same height as the load platform (26) of the basic vehicle (21), in particular a roller track (4) or a transport belt.

18. Method according to Claim 15 or 16, **characterized in that** an industrial truck (20) is used, in the case of which in each case at least one adjustable-height load receiving means (23a, 23b) with a horizontally conveying load conveying means (24) is attached on opposite sides (in the driving direction) of the basic vehicle (21), and the loads (8, 9) to be loaded are received from the ground at a receiving position (A) by way of lowering of the load receiving means (23a), and the loads (8, 9) are placed on the ground at the delivery position (B) by way of lowering of the opposite load receiving means (23b), wherein the loads are conveyed further by means of the load conveying means (22, 24) from the load receiving means (23a) to the opposite load receiving means (23b).

## Revendications

1. Chariot de manutention autonome fixé au sol (20), qui comporte un véhicule de base (21) muni d'un entraînement de déplacement et d'une plateforme de chargement (26), sur laquelle une charge (8, 9) peut être positionnée, la plateforme de chargement (26) étant pourvue d'un premier moyen de transport de charge (22) transportant horizontalement, qui est configuré pour déplacer la charge (8, 9) déposée sur la plateforme de chargement (26) dans la direction horizontale,
**caractérisé en ce qu'au** moins un moyen de réception de charge (23) réglable en hauteur, muni d'un moyen de transport de charge supplémentaire (24) transportant horizontalement, est disposé sur le véhicule de base (21), le moyen de réception de charge (23) étant configuré de telle sorte que, dans l'état abaissé du moyen de réception de charge (23), la charge (8, 9) reçue avec le moyen de réception de charge (23) est posée sur le sol et, dans l'état soulevé du moyen de réception de charge (23), le moyen de transport de charge (24) du moyen de réception de charge (23) forme avec le moyen de transport de charge (22) du véhicule de base (21) un plan de transport commun, sur lequel la charge (8, 9) peut être déplacée horizontalement en aller et retour entre la plateforme de chargement (26) du véhicule de base (21) et le moyen de réception de charge (23), le véhicule de base (21) disposant d'un dispositif de commande électronique, qui permet une commande entièrement automatique de l'entraînement de déplacement, ainsi que du moyen de réception de charge (23) et du moyen de transport de charge (22, 24).

2. Chariot de manutention selon la revendication 1, **caractérisé en ce que** le moyen de réception de charge réglable en hauteur (23) est configuré sous la forme d'un système de fourche muni d'un élévateur, qui comporte deux bras de fourche, qui comprennent chacun uniquement des sections horizontales.

3. Chariot de manutention selon la revendication 1 ou 2, **caractérisé en ce que** le moyen de transport de charge (22, 24) comporte au moins un convoyeur à rouleaux.

4. Chariot de manutention selon la revendication 1 ou 2, **caractérisé en ce que** le moyen de transport de charge (22, 24) comporte au moins une bande transporteuse.

5. Chariot de manutention selon l'une quelconque des revendications 1 à 4, **caractérisé en ce que** la plateforme de chargement (26) et le moyen de réception de charge (23) sont configurés pour une réception de palettes (8, 9) en tant que charge (8, 9).

6. Chariot de manutention selon la revendication 5, **caractérisé en ce que** la plateforme de chargement (26) et/ou le moyen de réception de charge (23) présentent chacun une longueur qui correspond au moins à la longueur d'une palette (8, 9).

7. Chariot de manutention selon la revendication 5 ou 6, **caractérisé en ce que** la plateforme de chargement (26) et/ou le moyen de réception de charge (23) présentent chacun une largeur qui correspond à la largeur d'au moins une palette (8, 9).

8. Chariot de manutention selon l'une quelconque des revendications 1 à 7, **caractérisé en ce qu'**au moins un moyen de réception de charge réglable en hauteur (23a, 23b) muni d'un moyen de transport de charge (24) transportant horizontalement est disposé à chaque fois sur au moins deux côtés opposés du véhicule de base (21), de telle sorte que la charge (8, 9) peut être reçue à partir du sol et déposée sur le sol de deux côtés.

9. Chariot de manutention selon l'une quelconque des revendications 1 à 8, **caractérisé en ce que** des rouleaux supports (27) sont prévus sur le moyen de réception de charge (23), notamment des rouleaux supports soulevables et abaissables (27).

10. Chariot de manutention selon l'une quelconque des revendications 1 à 9, **caractérisé en ce que** le véhicule de base (21) dispose d'un train de roulement muni de roues (25), qui présentent un diamètre d'au moins 10 cm.

11. Chariot de manutention selon l'une quelconque des revendications 1 à 10, **caractérisé en ce que** le véhicule de base (21) comprend un châssis réglable en hauteur.

12. Chariot de manutention selon l'une quelconque des revendications 1 à 11, **caractérisé en ce que** le véhicule de base (21) dispose d'au moins un capteur (30) pour la surveillance de l'environnement.

13. Chariot de manutention selon la revendication 12, **caractérisé en ce que** le capteur est configuré en tant que scanner laser.

14. Chariot de manutention selon la revendication 12, **caractérisé en ce que** le capteur est configuré en tant que caméra.

15. Procédé de chargement et/ou déchargement d'une unité de chargement, notamment d'une surface de chargement (7) d'un poids lourd (1) ou d'un wagon de train de marchandises, avec un chariot de manutention autonome fixé au sol (20) selon l'une quelconque des revendications 1 à 14, **caractérisé en ce que**
a) le chariot de manutention (20) est conduit à une position de réception (A),
b) une première charge (8) est chargée sur la plateforme de chargement (26) du véhicule de base (21) et transportée au moyen du moyen de transport de charge (22, 24) de la plateforme de chargement (26) sur le moyen de réception de charge soulevé (23),
c) une deuxième charge (9) est chargée sur la plateforme de chargement (26) du véhicule de base (21),
d) le chariot de manutention (20) est conduit à une position de livraison (B),
e) le moyen de réception de charge (23) est abaissé jusqu'à ce que la première charge (8) se trouvant sur le moyen de réception de charge (23) soit posée sur le sol,
f) le chariot de manutention (20) est reculé jusqu'à ce que la première charge (8) soit dégagée,
g) le moyen de réception de charge (23) est soulevé,
h) la deuxième charge (9) est transportée au moyen du moyen de transport de charge (22, 24) de la plateforme de chargement (26) sur le moyen de réception de charge soulevé (23),
i) le moyen de réception de charge (23) est abaissé jusqu'à ce que la deuxième charge (9) se trouvant sur le moyen de réception de charge (23) soit posée sur le sol,
j) le chariot de manutention (20) est de reconduit à la position de réception (A),
k) les étapes b) à j) sont répétées jusqu'à ce que toutes les charges à charger (8, 9) aient été chargées.

16. Procédé selon la revendication 15, **caractérisé en ce que** les charges (8, 9) sont reçues et déposées sur des côtés du chariot de manutention (20) opposés dans la direction de conduite, le chariot de manutention (20) étant conduit en aller et retour sans tournant entre la position de réception (A) et la position de livraison (B).

17. Procédé selon la revendication 15 ou 16, **caractérisé en ce que** les charges à charger (8, 9) sont reçues à partir d'une position de réception (A) de même hauteur que la plateforme de chargement (26) du véhicule de base (21), notamment à partir d'un convoyeur à rouleaux (4) ou d'une bande transporteuse.

18. Procédé selon la revendication 15 ou 16, **caractérisé en ce qu'**un chariot de manutention (20) est utilisé, dans lequel au moins un moyen de réception de charge réglable en hauteur (23a, 23b), muni d'un moyen de transport de charge (24) transportant horizontalement, est disposé à chaque fois sur des côtés du véhicule de base (21) opposés dans la direction de conduite, et les charges à charger (8, 9) sont reçues par abaissement du moyen de réception de charge (23a) à une position de réception (A) à partir du sol et, à la position de livraison (B), les charges (8, 9) sont déposées sur le sol par abaissement du moyen de réception de charge opposé (23b), les charges étant transportées du moyen de réception de charge (23a) sur le moyen de réception de charge opposé (23b) au moyen du moyen de transport de charge (22, 24).
